# EUROPÄISCHE PATENTSCHRIFT

(11) **EP 1 370 463 B1**
(45) Veröffentlichungstag und Bekanntmachung des Hinweises auf die Patenterteilung: **12.10.2005**
(21) Anmeldenummer: 02708219.7
(22) Anmeldetag: 07.02.2002
(51) Int. Cl.: B65B 27/08

(54) **VORRICHTUNG UND EIN VERFAHREN ZUM BÜNDELN EINES STAPELS VON BLATTARTIGEN GEGENSTÄNDEN**
DEVICE AND METHOD FOR BUNDLING A STACK OF SHEET-TYPE OBJECTS
DISPOSITIF ET PROCEDE POUR METTRE EN PAQUET UNE PILE D'OBJETS DE TYPE FEUILLE

(30) Priorität: 20.03.2001 DE 10113339
(43) Veröffentlichungstag der Anmeldung: 17.12.2003
(73) Patentinhaber: Koenig & Bauer Aktiengesellschaft, 97080 Würzburg (DE)
(72) Erfinder: SAUER, Hartmut, Karl, 97267 Himmelstadt (DE)
(86) Internationale Anmeldenummer: PCT/DE2002/000439
(87) Internationale Veröffentlichungsnummer: WO 2002/074629

(56) Entgegenhaltungen:
- EP-A- 0 640 529
- DE-B- 1 221 134
- US-A- 4 276 736

## Beschreibung

Die Erfindung betrifft eine Vorrichtung und ein Verfahren zum Bündeln eines Stapels von blattartigen Gegenständen, insbesondere von Banknoten, gemäß dem Oberbegriff der Ansprüche 1 oder 14.

Bei dieser bekannten Vorrichtung wird der Stapel mit Hilfe eines Schaufelrades erzeugt, dessen Schaufeln die zu stapelnden Gegenstände jeweils einzeln auf der Auflageplatte bzw. dem Stapel abladen. Eine solche Vorrichtung eignet sich insbesondere zur Anwendung in Verbindung mit einer Geldzählmaschine zum automatischen Zählen und Banderolieren gebrauchter Banknoten.

Der Erfindung liegt die Aufgabe zugrunde, eine Vorrichtung und ein Verfahren zum Bündeln eines Stapels von blattartigen Gegenständen, insbesondere von Banknoten, zu schaffen.

Die Aufgabe wird erfindungsgemäß durch die Merkmale der Ansprüche 1 oder 14 gelöst.

Die mit der Erfindung erzielbaren Vorteile bestehen insbesondere darin, daß mit der Vorrichtung Bankknoten schnell und einfach gebündelt werden können, die bereits von vornherein in Form von Stapeln mit einer bekannten Zahl von enthaltenen Banknoten vorliegen. Aus diesem Grund eignet sich die Vorrichtung besonders zum Einsatz an eine Banknotendruck- und -schneidmaschine, die gedruckte Banknoten in Form solcher Stapel ausgibt.

Um einen solchen Stapel mit einer Banderole zu bündeln, ist es zunächst notwendig, den Stapel quer über der Banderole zu plazieren. Es ist an sich wünschenswert, dies durch einfaches Verschieben des Stapels auf einer Unterlage bewerkstelligen zu können. Dabei stellt sich jedoch das Problem, dass auf einer ebenen Unterlage der Stapel dazu neigt, eine zuvor plazierte Banderole wegzuschieben und ein nachträgliches Durchschieben der Banderole unter dem Stapel nicht möglich ist.

Wenn man auf der Auflageplatte einen vertieften Kanal für die Banderole vorsieht, wie aus der US 46 27 218 A bekannt, so kann eine Banderole in dem Kanal zwar nicht durch einen darüber geschobenen Stapel verdrängt werden, bzw. es kann möglich sein, die Banderole auch nach dem Plazieren des Stapels durch den Kanal durchzuschieben, es ergibt sich jedoch das Problem, dass zumindest die unteren Banknoten des Stapels beim Überschieben über den Kanal hängenbleiben oder beschädigt werden.

Dies wird durch eine Zunge vermieden, die zwischen einer eingefahrenen Stellung, in der sie den Kanal von der Oberfläche der Auflageplatte trennt und ein Überschieben des Stapels über den Kanal ermöglicht, und einer zurückgezogenen Stellung verschiebbar ist, in der der Kanal zur Oberfläche der Auflageplatte hin offen ist, so dass eine in dem Kanal plazierte Banderole um den Stapel herum geschlungen werden kann.

Vorzugsweise ist ein Federelement zum Andrücken der Banderole gegen die Unterseite eines auf der Auflageplatte ruhenden Stapels vorgesehen. Dieses Federelement ist zweckmäßigerweise durch die Zunge derart verschiebbar, dass es im eingeschobenen Zustand der Zunge den Kanal für den Durchgang der Banderole freilässt, so dass diese ohne nennenswerten Widerstand in den Kanal eingeschoben werden kann und erst im zurückgezogenen Zustand der Zunge, in dem das Herumschlingen der Banderole um das Bündel stattfinden kann, gegen dessen Unterseite gedrückt wird, um zu gewährleisten, dass die Banderole im wesentlichen spielfrei an der Unterseite und den Seitenflächen des Stapels anliegt.

Um im eingeschobenen Zustand der Zunge das Fehlerelement aus dem Kanal zu verdrängen, trägt die Zunge vorzugsweise wenigstens einen langgestreckten Steg.

Ein zum Hineindrücken eines Stapels in den Schacht vorgesehenes erstes Stellglied umfasst vorzugsweise einen Andrückkörper zum Andrücken an die Oberseite des Stapels, so dass dieser vor dem Bündeln verdichtet werden kann, wobei in dem Andrückkörper eine zentrale Öffnung für den Durchgang eines Werkzeugs zum Verbinden der Enden der Banderole vorgesehen ist.

Dieses Werkzeug kann ein Heizstempel sein, der gegen die Enden der Banderole andrückbar ist, um einen an einem Ende der Banderole angebrachten Heißkleber zu schmelzen und so mit dem gegenüberliegenden Ende zu verbinden.

Ein zweites Stellglied kann zum Hinausdrücken des gebündelten Stapels aus dem Schacht vorgesehen werden. Es ist zweckmäßigerweise mit einer Arretierungseinrichtung zum Arretieren der Auflageplatte in einer vorgegebenen Tiefe des Schachts ausgestattet. Die Arretierungseinrichtung ermöglicht es, mit dem ersten Stellglied einen erheblichen Druck auf den Stapel auszuüben und so die Stapel auf eine vorgegebene, einheitliche Höhe zu verdichten. Außerdem wird somit beim Verschieben der Banderole mittels Druck durch den Heizstempel ein stabiler Gegendruck erzeugt.

Ausführungsbeispiele der Erfindung sind in den Zeichnungen dargestellt und werden im folgenden beschrieben.

Es zeigen:
- Fig. 1: einen vertikalen Schnitt durch eine Vorrichtung parallel zur Förderrichtung der Banderole in einem ersten Stadium des Arbeitsverfahrens der Vorrichtung;
- Fig. 2: einen vertikalen Schnitt durch die Vorrichtung der Fig. 1 in einer zur Förderrichtung der Banderole senkrechten Förderrichtung der Banknotenstapel;
- Fig. 3: einen Schnitt analog dem der Fig. 2 durch die Vorrichtung in einem zweiten Stadium ihres Arbeitsverfahrens;
- Fig. 4: einen Schnitt analog dem der Fig. 3 in einem dritten Stadium des Arbeitsverfahrens;
- Fig. 5: einen Schnitt analog dem der Fig. 1 in einem vierten Stadium des Arbeitsverfahrens;
- Fig. 6: einen Schnitt wiederum analog dem der Fig. 2 in einem fünften Stadium; und
- Fig. 7: ein Detail einer Abwandlung der Vorrichtung.

In den Fig. 1 und 2 ist die Vorrichtung in einem ersten Stadium ihres Arbeitsprozesses in zwei Schritten entlang zueinander senkrechter Ebenen gezeigt.

Fig. 1 zeigt die Vorrichtung in einem ersten vertikalen Schnitt parallel zur Förderrichtung einer Banderole 01, die zum Bündeln von Banknotenstapeln 02 verwendet werden soll. Die Banderole 01 ist von einer Vorratsrolle 03 auf einen Arbeitstisch 04 geführt, in den eine vertikal bewegbare Auflageplatte 06 eingelassen ist. Mittel zum Fördern der Banderole 01 sind in der Fig. 1 der Übersichtlichkeit halber nicht dargestellt. Wie in dem parallel zur Förderrichtung des Stapels 02 verlaufenden Schnitt der Fig. 2 besser zu erkennen ist, erstreckt sich ein Kanal 07 in Förderrichtung der Banderole 01 quer über die Auflageplatte 06. Eine Federeinrichtung, hier eine Blattfeder 08, ist am Boden des Kanals 07 montiert und verläuft in Förderrichtung der Banderole 01, d. h. von rechts nach links in der Fig. 1, ansteigend. Im oberen Bereich des Kanals 07 ist eine starre Zunge 09, hier in Form eines Vierkantrohrs oder C-Profils mit zwei nach unten gerichteten langgestreckten Stegen 11, verschiebbar angeordnet. Die Verschiebung der Zunge 09 ist durch einen Pneumatikzylinder 12 gesteuert.

In dem in den Fig. 1 und 2 gezeigten Stadium erstreckt sich die Zunge 09 über die Breite der Auflageplatte 06 und beiderseits darüber hinaus auf den Arbeitstisch 04. Die Stege 11 halten die Blattfeder 08 nach unten gedrückt, so dass die Banderole 01 durch den Kanal 07 von der Vorratsrolle 03 kommend bis auf die gegenüberliegende Seite des Arbeitstischs 04 in ihre in Fig. 1 gezeigte Position geschoben werden kann, ohne dabei auf Widerstand zu stoßen oder Gefahr zu laufen, stecken zu bleiben.

Die Banderole 01 ist in regelmäßigen Abständen mit Markierungen und einem partiellen Leimauftrag versehen. Der Abstand der Markierungen zueinander ist entsprechend dem Format der zu banderolierenden Banknoten und der Zahl von Banknoten, die in einem Stapel 02 enthalten sein sollen, gewählt. Eine Lesevorrichtung 14 für die Markierungen ist an einer Stelle angeordnet, die auf dem Weg der Banderole 01 von der Vorratsrolle 03 zur Auflageplatte 06 weitgehend frei ausgewählt werden kann, um die Förderung der Banderole 01 zu überwachen und jeweils nach Fördern der zum Bündeln eines Stapels 02 benötigten Länge die Mittel zum Fördern der Banderole 01 anzuhalten. Abhängig vom Typ der Markierung (Aufdruck, Fenster, etc.) kann die Lesevorrichtung 14 als Kamera, Lichtschranke oder dergleichen ausgebildet sein. Alternativ zu der Lesevorrichtung 14 könnte auch auf dem jenseits der Auflageplatte 06 liegenden Bereich des Förderwegs der Banderole 01 ein gestrichelt gezeichneter Sensor 15 zum Erfassen des führenden Endes der Banderole 01 und zum Anhalten der Fördermittel bei Erfassen dieses Endes vorgesehen sein. Durch Verschieben dieses Sensors 15 entlang des Förderweges ließe sich die für jeden zu bündelnden Stapel 02 geförderte Länge der Banderole 01 einstellen.

Eine Schneideinrichtung 16 ist an die Lesevorrichtung 14 (oder den Sensor 15) gekoppelt, um jeweils nach Fördern der vorgesehenen Länge der Banderole 01 diese zu durchtrennen.

Wie insbesondere in der durch einen umgebenden gestrichelten Kreis hervorgehobenen Ausschnittvergrößerung der Fig. 2 zu sehen, ist die Oberseite der Zunge 09 bündig mit der der umgebenden Auflageplatte 06, so dass, wenn der Stapel 02 aus der in Fig. 2 gezeigten Stellung von einem Schieber 13 auf die Auflageplatte 06 geschoben wird, die untersten Banknoten des Stapels 02 jeweils über die Kanten der Auflageplatte 06 und der Zunge 09 hinweggleiten, ohne gestaucht oder geknickt zu werden.

Fig. 3 zeigt in einer Ansicht analog der der Fig. 2 ein zweites Stadium des Arbeitszyklus der Vorrichtung. Der Banknotenstapel 02 ist durch den Schieber 13 exakt auf der Auflageplatte 06 positioniert, deren Abmessungen - zumindest in der Erstreckungsrichtung der Banderole 01 - denen der Banknoten des Stapels 02 entsprechen. Die Zunge 09 ist aus der in Fig. 1 gezeigten, in den Kanal 07 eingefahrenen Stellung zurückgezogen, so dass sie die Banknoten des Stapels 02 nicht mehr berührt. Dies ermöglicht es der Blattfeder 08, aufwärts zu schwenken und die Banderole 01 an der Unterseite des Stapels 02 einzuklemmen.

Oberhalb der Auflageplatte 06 und des darauf liegenden Stapels 02 ist ein linear verschiebbares oberes Stellglied 17 in Form eines Pneumatikzylinders montiert. Es trägt einen vertikal bewegbaren Andrückkörper 18. Der Andrückkörper 18 umfasst zwei Kontaktfüsse 19, die vorgesehen sind, um in der vertikalen Bewegung des ersten Stellglieds 17 gegen die Oberseite des Stapels 02 gedrückt zu werden, und, in einem Spalt 21 zwischen den Kontaktfüssen 19, einen beheizbaren Stempel 22. Der Stempel 22 ist mit Hilfe eines dritten Stellgliedes 23 zwischen der in Fig. 3 dargestellten Position, in der er mit der Unterseite der Kontaktfüsse 19 bündig ist, und einer nach oben zurückgezogenen Position bewegbar, in der er den Spalt 21 im wesentlichen frei gibt.

Die Auflageplatte 06 ist von noch einem weiteren Stellglied 24, hier als zweites Stellglied 24 bezeichnet, getragen, das eine vertikale Bewegung der Auflageplatte 06 zwischen der in Fig. 3 gezeigten Stellung, in der die Oberfläche der Auflageplatte 06 mit der des Arbeitstisches 04 bündig ist, und einer in einen unter der Arbeitsfläche 04 liegenden Schacht 26 versenkten Stellung ermöglicht.

Das untere Stellglied 24 kann ebenfalls als Pneumatikzylinder ausgebildet sein. Wenn es einen kleineren Kolbenquerschnitt als das obere Stellglied 17 hat, so ist es möglich, durch Verbinden beider Stellglieder 17; 24 mit einem gleichen Versorgungsdruck den Stapel 02 mit einer zur Querschnittsdifferenz proportionalen Kraft einzuklemmen und gleichzeitig den Stapel 02 mitsamt der Auflageplatte 06 in den Schacht 26 hineinzudrücken.

Fig. 4 zeigt die Vorrichtung in einem dritten Stadium ihres Arbeitszyklus. Hier ist der Andrückkörper 18 abgesenkt, und der zwischen dem Andrückkörper 18 und der Auflageplatte 06 eingeklemmte Stapel 02 ist auf eine vorgegebene Solldicke zusammengepresst. Durch das Hineindrücken des Stapels 02 in den Schacht 26 sind an beiden Seiten über den Stapel 02 überstehende Endabschnitte 28 der Banderole 01 an Seitenwänden 27 (siehe Fig. 1) des Schachts 26 nach oben umgeknickt und greifen über die Oberseite des Stapels 02 hinaus.

Spätestens in diesem Stadium wird der beheizbare Stempel 22 angehoben, um den Spalt 21 frei zu machen, und zwei seitliche Schieber 29, 31 treten nacheinander in Aktion, die in Fig. 1 bzw. Fig. 5 dargestellt sind. Die Schieber 29; 31 weisen jeweils einen in den Spalt 21 einschiebbaren Arm 32; 33 und ein viertes Stellglied 34 zum Antreiben der Bewegung des Arms auf. In dem die Arme 32; 33 jeweils nacheinander in den Spalt 21 hineingeschoben werden, werden die oberen Enden der zwei Endabschnitte 28 auf die Oberseite des Stapels 02 umgeknickt, so dass sie übereinander zu liegen kommen, wobei der partielle Leimauftrag vorzugsweise sich dann an der Oberseite des zuerst umgeknickten Endabschnitts 28 befindet.

Nachdem die zwei Arme 32; 33 den Spalt 21 wieder verlassen haben, wird der beheizbare Stempel 22, der in Fig. 5 nach oben aus dem Spalt 21 zurückgezogen und deshalb nicht sichtbar ist, abgesenkt, um den Leimauftrag zu schmelzen und so die zwei Enden der Banderole 01 miteinander zu verbinden.

Die Auflageplatte 06 kehrt nun, wie in Fig. 6 gezeigt, in ihre mit dem Arbeitstisch 04 bündige angehobene Stellung zurück, gleichzeitig wird der Andrückkörper 18 angehoben, um den gebündelten Stapel 02 frei zu geben, der Stapel 02 wird mit Hilfe eines Schiebers 13 auf ein Förderband 36 ausgeschoben und ein neuer Stapel 02' tritt an seine Stelle. Es sind diverse Abwandlungen der Vorrichtung und ihres Arbeitsverfahrens möglich.

So ist es z. B. für die Wirkungsweise der Vorrichtung ohne Belang, ob zu Beginn der Verarbeitung eines Stapels 02 zuerst die Banderole 01 in den Kanal 07 eingeschoben wird oder der Stapel 02 auf der Auflageplatte 06 plaziert wird.

Der in den Spalt 21 eingeschobene Arm 32; 33 kann, wie am Beispiel des Arms 33 in Fig. 5 dargestellt, ein starrer Körper mit einer mit dem Endabschnitt 28 wechselwirkenden scharfen Kante sein, um einen scharfen Knick in dem Endabschnitt 28 zu erzeugen, oder er kann, wie am Beispiel des Arms 32 gezeigt, an seinem Ende eine Rolle oder Walze tragen, um jede Gefahr zu vermeiden, dass beim Einschieben des Arms 32;33 in den Spalt 21 die oberen Banknoten des Stapels 02 verrutschen.

Ferner kann das untere Stellglied 24 mit einer Arretierungseinrichtung 37 versehen sein, die dazu dient, die Auflageplatte 06 in einer oder mehreren Stellungen, insbesondere in der in den Fig. 4 und 5 gezeigten abgesenkten Stellung, unbeweglich zu halten, so dass mit dem ersten Stellglied 17 ein eventuell erheblicher Druck ausgeübt werden kann, der notwendig ist, um die gewünschte Dicke des Stapels 02 herzustellen und so ein ungehindertes Einführen der Arme 32; 33 in den Spalt 21 und eine straffe Bündelung der Banknoten zu gewährleisten.

Bei der in den Fig. 1-6 dargestellten Ausgestaltung der Vorrichtung wurde davon ausgegangen, dass der fertig gebündelte Stapel 02 auf dem gleichen Niveau des Arbeitstischs 04 ausgegeben wird, in dem ein zu bündelnder Stapel 02 zugeführt wird. Um bei einer solchen Konstruktion nach dem Ausschieben des gebündelten Stapels 02 die Wiedereinführung der Zunge 09 in den Kanal 07 der Auflageplatte 06 zu ermöglichen, kann es zweckmäßig sein, dass die Zunge 09, wie in Fig. 7 gezeigt, an ihrem vorderen Ende 38 abgeschrägt ist, um beim Wiedereinschieben der Zunge 09 in den Kanal 07 die Blattfeder 08 nach unten verdrängen zu können.

Es besteht jedoch auch die Möglichkeit, nach dem Ausschieben des Stapels 02 die Auflageplatte 06 zunächst erneut weit genug abzusenken, so dass die Zunge 09 in ihre in Fig. 1 gezeigte eingefahrene Stellung gebracht werden kann, und erst dann die Auflageplatte 06 wieder anzuheben, so dass die Blattfeder 08 im Kontakt mit der Unterseite der Stege 11 zusammengedrückt wird.

Eine weitere, zeichnerisch nicht dargestellte Möglichkeit ist, das Förderband 36 auf einem Niveau anzuordnen, das unterhalb von dem des Arbeitstisches 04 liegt, so dass die Auflageplatte 06, wenn sie nach dem Ausschieben des Stapels 02 das Niveau des Arbeitstischs 04 erreicht, bereits leer ist und die Blattfeder 08 deshalb von der bereits wieder in eingefahrener Stellung befindlichen Zunge 09 zusammengedrückt werden kann.

Selbstverständlich kann die Blattfeder 08 auch z. B. durch eine eine Deckplatte tragende Spiralfeder oder eine andere Art von Federelement ersetzt werden.

Anstelle der Blattfeder 08 kann auch die Auflageplatte 06 an seiner dem Stapel 02 zugewandten Seite neben der Zunge 09 federnde Elemente aufweisen. Die federnden Elemente bilden so einen Kanal zum Einfahren der Zunge 09 und halten den Stapel 02. Die Zunge 09 wird nach Einführen der Banderole 01 zurückgezogen und der Stapel 02 mittels der Auflageplatte 06 zusammengedrückt, so dass die Banderole 01 durch den Stapel 02 gehalten wird.

### Bezugszeichenliste

- 01: Banderole
- 02: Stapel
- 03: Vorratsrolle
- 04: Arbeitstisch
- 05: -
- 06: Auflageplatte
- 07: Kanal
- 08: Blattfeder
- 09: Zunge
- 10: -
- 11: Steg
- 12: Pneumatikzylinder
- 13: Schieber
- 14: Lesevorrichtung
- 15: Sensor
- 16: Schneideinrichtung
- 17: Stellglied, erstes, oberes
- 18: Andrückkörper
- 19: Kontaktfüsse
- 20: -
- 21: Spalt
- 22: heizbarer Stempel
- 23: Stellglied, drittes
- 24: Stellglied, zweites, unteres
- 25: -
- 26: Schacht
- 27: Seitenwand
- 28: Endabschnitte
- 29: Schieber
- 30: -
- 31: Schieber
- 32: Arm
- 33: Arm
- 34: Stellglied, viertes
- 35: -
- 36: Förderband
- 37: Arretierungseinrichtung
- 38: Ende, vorderes

## Patentansprüche

1. Vorrichtung zum Bündeln eines Stapels (02) von blattartigen Gegenständen, z. B. von Banknoten, mit einer Auflageplatte (06) für den Stapel (02) und eine zwischen der Oberfläche der Auflageplatte (06) und einer Unterseite des Stapels (02) kreuzende Banderole (01), wobei in der Auflageplatte (06) ein Kanal (07) zum Hindurchschieben der Banderole (01) unter dem Stapel (02) gebildet ist und die Auflageplatte (06) in einen zwischen zwei seitlichen Begrenzungswänden (27) gebildeten Schacht (26) eindrückbar ist, um die Banderole (01) zwischen den Begrenzungswänden (27) und Seitenflächen des Stapels (02) gegen die Seitenflächen zu knicken, und mit Einrichtungen (29, 31, 32, 33, 34) zum Umknicken der Endabschnitte (28) der Banderole (01) gegen die Oberseite des Stapels (02), **dadurch gekennzeichnet, dass** mindestens ein Federelement (08) zum Andrücken der Banderole (01) gegen die Unterseite eines auf der Auflageplatte (06) ruhenden Stapels (02) angeordnet ist, dass eine Zunge (09) zwischen einer eingefahrenen Stellung, in der sie den Kanal (07) von der Oberfläche der Auflageplatte (06) trennt, und einer zurückgezogenen Stellung, in der der Kanal (07) zur Oberfläche der Auflageplatte (06) hin offen ist, verschiebbar ist.

2. Vorrichtung nach Anspruch 1, **dadurch gekennzeichnet, dass** die Zunge (09) als ein Hohlprofil, insbesondere als Vierkantrohr, ausgebildet ist.

3. Vorrichtung nach Anspruch 1 oder 2, **dadurch gekennzeichnet, dass** die Zunge (09) in der eingefahrenen Stellung mit der Oberfläche der Auflageplatte (06) bündig ist.

4. Vorrichtung nach Anspruch 1, **dadurch gekennzeichnet, dass** das Federelement (08) durch die Zunge (09) derart verschiebbar ist, dass es im eingeschobenen Zustand der Zunge (09) den Kanal (07) für den Durchgang der Banderole (01) freigibt.

5. Vorrichtung nach Anspruch 4, **dadurch gekennzeichnet, dass** die Zunge (09) wenigstens einen langgestreckten Steg (11) trägt, der im eingeschobenen Zustand das Federelement (08) aus dem Kanal (07) verdrängt.

6. Vorrichtung nach Anspruch 1, **dadurch gekennzeichnet, dass** mindestens ein Federelement (08) zum Erzeugen eines Kanals (07) zwischen der Auflageplatte (06) und dem Stapel (02) angeordnet ist.

7. Vorrichtung nach Anspruch 6, **dadurch gekennzeichnet, dass** das Federelement (08) bewegbar ist und dass die Banderole (01) zwischen Stapel (02) und Auflageplatte (06) fixierbar ist.

8. Vorrichtung nach Anspruch 1, **dadurch gekennzeichnet, dass** ein erstes Stellglied (17) zum Hineindrücken eines Stapels (02) in den Schacht (26) angeordnet ist.

9. Vorrichtung nach Anspruch 8, **dadurch gekennzeichnet, dass** das erste Stellglied (17) Andrückkörper (18) zum Andrücken an die Oberseite des Stapels (02) umfasst, wobei zwischen den Andrückkörpem (18) ein Spalt (21) für den Durchgang eines Werkzeugs zum Verbinden der Enden der Banderole (01) vorgesehen ist.

10. Vorrichtung nach Anspruch 9, **dadurch gekennzeichnet, dass** das Werkzeug ein beheizbarer Stempel (22) ist.

11. Vorrichtung nach einem der vorhergehenden Ansprüche, **dadurch gekennzeichnet, dass** ein zweites Stellglied (24) zum Hinausdrücken des Stapels (02) aus dem Schacht (26) angeordnet ist.

12. Vorrichtung nach Anspruch 11, **dadurch gekennzeichnet, dass** eine Arretierungseinrichtung (37) zum Arretieren der Auflageplatte (06) in einer vorgegebenen Tiefe des Schachts (26) angeordnet ist.

13. Vorrichtung nach einem der Ansprüche 8 bis 12, **dadurch gekennzeichnet, dass** wenigstens ein Stellglied (17; 24) ein Pneumatikzylinder ist.

14. Verfahren zum Einziehen einer Banderole (01) beim Bündeln eines Stapels (02) von blattartigen Gegenständen mit einer Banderole (01) mit folgenden Schritten:
- zwischen dem Stapel (02) und einer Auflageplatte (06) wird ein Kanal (07) gebildet,
- in den Kanal wird eine Zunge (09) eingeführt,
- durch diesen Kanal (07) wird ein freies Ende der Banderole (01) geführt,
- die Banderole (01) wird mittels mindestens eines Federelementes (08) an den Stapel (02) gepresst.

15. Verfahren nach Anspruch 14, **dadurch gekennzeichnet, dass** nach dem Fixieren der Banderole (01) der Stapel (02) in einen Schacht (26) bewegt wird, um die Banderole (01) an Seitenflächen des Stapels (02) anzulegen.

16. Verfahren nach Anspruch 14, **dadurch gekennzeichnet, dass** vor dem Fixieren der Banderole (01) mittels eines Sensors (15) oder einer Leseeinrichtung (14) die Position der Banderole erfaßt wird.

17. Verfahren nach Anspruch 14, **dadurch gekennzeichnet, dass** der Kanal (07) durch Verändern des Abstandes von Stapel (02) und Auflageplatte (06) erzeugt wird.

18. Verfahren nach Anspruch 14, **dadurch gekennzeichnet, dass** das vorlaufende Ende der Banderole (01) während des Einführens in den Kanal (07) quer zur Transportrichtung durch mindestens eine Seitenwand des Kanales begrenzt wird.

19. Verfahren nach Anspruch 15, **dadurch gekennzeichnet, dass** nach Einführen der Zunge (09) die Banderole (01) in den Kanal (07) geführt wird.

## Claims

1. An apparatus for bundling a stack (02) of sheet-like articles, for example banknotes, with a support plate (06) for the stack (02) and for an excise-stamp band (01) crossing between the surface of the support plate (06) and an underside of the stack (02), wherein a channel (07) for passing the excise-stamp band (01) under the stack (02) is formed in the support plate (06) and the support plate (06) is capable of being pressed into a well (26) formed between two lateral boundary walls (27) in order to bend the excise-stamp band (01) between the boundary walls (27) and lateral faces of the stack (02) against the lateral faces, and with devices (29, 31, 32, 33, 34) for bending over the end portions (28) of the excise-stamp band (01) against the top side of the stack (02), **characterized in that** at least one spring element (08) is provided for pressing the excise-stamp band (01) against the underside of a stack (02) resting on the support plate (06), and a tongue (09) is displaceable between an inserted position, in which it separates the channel (07) from the surface of the support plate (06), and a retracted position, in which the channel (07) is open towards the surface of the support plate (06).

2. An apparatus according to Claim 1, **characterized in that** the tongue (09) is constructed in the form of a hollow profile, in particular in the form of a square tube.

3. An apparatus according to Claim 1 or 2, **characterized in that** in the inserted position the tongue (09) is flush with the surface of the support plate (06).

4. An apparatus according to Claim 1, **characterized in that** the spring element (08) is displaceable by the tongue (09) in such a way that in the inserted state of the tongue (09) it frees the channel (07) for the passage of the excise-stamp band (01).

5. An apparatus according to Claim 4, **characterized in that** the tongue (09) carries at least one elongate web (11) which in the inserted state moves the spring element (08) out of the channel (07).

6. An apparatus according to Claim 1, **characterized in that** at least one spring element (08) is provided for forming a channel (07) between the support plate (06) and the stack (02).

7. An apparatus according to Claim 6, **characterized in that** the spring element (08) is movable, and the excise-stamp band (01) is capable of being fixed between the stack (02) and the support plate (06).

8. An apparatus according to Claim 1, **characterized in that** a first control member (17) is provided for pressing a stack (02) into the well (26).

9. An apparatus according to Claim 8, **characterized in that** the first control member (17) comprises pressing members (18) for pressing against the top side of the stack (02), wherein a gap (21) for the passage of a tool for joining the ends of the excise-stamp band (01) is provided between the pressing members (18).

10. An apparatus according to Claim 9, **characterized in that** the tool is a stamp (22) capable of being heated.

11. An apparatus according to one of the preceding Claims, **characterized in that** a second control member (24) is provided for pressing the stack (02) out of the well (26).

12. An apparatus according to Claim 11, **characterized in that** a locking device (37) is provided for locking the support plate (06) at a pre-set depth in the well (26).

13. An apparatus according to one of Claims 8 to 12, **characterized in that** at least one control member (17; 24) is a pneumatic cylinder.

14. A method of drawing in an excise-stamp band (01) during the bundling of a stack (02) of sheet-like articles with an excise-stamp band (01), having the following steps:
- a channel (07) is formed between the stack (02) and a support plate (06),
- a tongue (09) is introduced into the channel,
- a free end of the excise-stamp band (01) is moved through the said channel (07), and
- the excise-stamp band (01) is pressed against the stack (02) by means of at least one spring element (08).

15. A method according to Claim 14, **characterized in that**, after the excise-stamp band (01) has been fixed, the stack (02) is moved into a well (26) in order to lay the excise-stamp band (01) on lateral faces of the stack (02).

16. A method according to Claim 14, **characterized in that** the position of the excise-stamp band (01) is detected before the fixing of the excise-stamp band (01) by means of a sensor (15) or a reading device (14).

17. A method according to Claim 14, **characterized in that** the channel (07) is formed by changing the distance between the stack (02) and the support plate (06).

18. A method according to Claim 14, **characterized in that** the leading end of the excise-stamp band (01) is bounded by at least one lateral wall of the channel (07) during the introduction into the channel transversely to the conveying direction.

19. A method according to Claim 15, **characterized in that** after the introduction of the tongue (09) the excise-stamp band (01) is moved into the channel (07).

## Revendications

1. Dispositif pour mettre en paquet une pile (02) d'objets de type feuilles, par exemple de billets de banque, avec une plaque de pose (06) pour la pile (02) et une banderole (01), croisant entre la surface de la plaque de pose (06) et une face inférieure de la pile (02), sachant que, dans la plaque de pose (06), est formé un canal (07) pour le passage de la banderole (01) au-dessous de la pile (02), et la plaque de pose (06) étant susceptible d'être enfoncée dans un puit (26) formé entre deux parois de délimitation (27) latérales, afin de dévier l'allure de la banderole (01) entre les parois de délimitation (27) et les faces latérales des piles (02) contre les faces latérales, et avec des dispositifs (29, 31, 32, 33, 34) pour faire revenir les tronçons d'extrémité (28) de la banderole (01) contre la face supérieure de la pile (02), **caractérisé en ce qu'**au moins un élément élastique (08) est disposé pour presser la banderole (01) contre la face inférieure d'une pile (02) reposant sur la plaque de pose (06), **en ce qu'**une languette (09) est déplaçable entre une position insérée, à laquelle elle établit une séparation entre le canal (07) et la surface de la plaque de pose (06), et une position rétractée, à laquelle le canal (07) est ouvert en direction de la face supérieure de la plaque de pose (06).

2. Dispositif selon la revendication 1, **caractérisé en ce que** la languette (09) est réalisée sous la forme de profilé creux, en particulier de tubes à quatre pans.

3. Dispositif selon la revendication 1 ou 2, **caractérisé en ce que** la languette (09), à la position insérée, est en affleurement avec la surface de la plaque de pose (06).

4. Dispositif selon la revendication 1, **caractérisé en ce que** l'élément élastique (08) est déplaçable au moyen de la languette (09), de manière que, lorsque la languette (09) se trouve à l'état inséré, il libère le canal (07) pour permettre le passage de la banderole (01).

5. Dispositif selon la revendication 4, **caractérisé en ce que** la languette (09) porte au moins une nervure (11) allongée, refoulant l'élément élastique (08) hors du canal (07) lorsqu'on est à l'état inséré.

6. Dispositif selon la revendication 1, **caractérisé en ce qu'**au moins un élément élastique (08) est disposé pour produire un canal (07), entre la plaque de pose (06) et la pile (02).

7. Dispositif selon la revendication 6, **caractérisé en ce que** l'élément élastique (08) est déplaçable, lorsque la banderole (01) est susceptible d'être fixée entre la pile (02) et la plaque de pose (06).

8. Dispositif selon la revendication 1, **caractérisé en ce qu'**un premier organe de réglage (17) est disposé pour enfoncer une pile (02) dans le puit (26).

9. Dispositif selon la revendication 8, **caractérisé en ce que** le premier organe de réglage (17) comprend des corps de pressage (19) devant presser sur la face supérieure de la pile (02) sachant que, entre les corps de pressage (18), est prévu un intervalle (21) pour laisser le passage à un outil devant relier les extrémités de la banderole (01).

10. Dispositif selon la revendication 9, **caractérisé en ce que** l'outil est un poinçon (22) susceptible d'être chauffé.

11. Dispositif selon l'une des revendications précédentes, **caractérisé en ce qu'**un deuxième organe de réglage (24) est disposé pour expulser la pile (02) hors du puit (26).

12. Dispositif selon la revendication 11, **caractérisé en ce qu'**un dispositif d'arrêt (37) est prévu pour arrêter la plaque de pose (06) à une profondeur prédéterminée du puit (26).

13. Dispositif selon l'une des revendications 8 à 12, **caractérisé en ce qu'**au moins un organe de réglage (17; 24) est un vérin pneumatique.

14. Procédé d'insertion d'une banderole (02) lors de la mise en paquet d'une pile (02) d'objets du type feuille avec une banderole (01), comprenant les étapes ci-après:
- un canal (07) est formé, entre la pile (02) et une plaque de pose (06),
- une languette (09) est introduite dans le canal,
- une extrémité libre de la banderole (01) est guidée à travers ce canal (07),
- la banderole (01) est pressée sur la pile (02), à l'aide d'au moins un élément élastique (08)

15. Procédé selon la revendication 14, **caractérisé en ce que**, après fixation de la banderole (01), la pile (02) est déplacée dans un puit (26), pour appliquer la banderole (01) sur des faces latérales de la pile (02).

16. Procédé selon la revendication 14, **caractérisé en ce que** la position de la banderole est détectée avant fixation de la banderole (01), au moyen d'un capteur (15) ou d'un dispositif de lecture (14).

17. Procédé selon la revendication 14, **caractérisé en ce que** le canal (07) est produit par modification de l'espacement, entre les piles (02) et la plaque de pose (08).

18. Procédé selon la revendication 14, **caractérisé en ce que** l'extrémité avant de la banderole (01), pendant l'insertion dans le canal (07) transversalement par rapport à la direction de transport, est limitée par au moins une paroi latérale du canal.

19. Procédé selon la revendication 15, **caractérisé en ce que**, après insertion de la languette (09), la banderole (01) est guidée dans le canal (07).
